# EUROPÄISCHE PATENTSCHRIFT

(11) **EP 3 252 876 B1**
(45) Veröffentlichungstag und Bekanntmachung des Hinweises auf die Patenterteilung: **01.05.2019**
(21) Anmeldenummer: 16172496.8
(22) Anmeldetag: 01.06.2016
(51) Int. Cl.: H01R 13/506, H01R 13/52, H01R 13/645

(54) **ELEKTRISCHER STECKER MIT KODIERFUNKTION**
ELECTRICAL CONNECTOR WITH ENCODING FUNCTION
PRISE ÉLECTRIQUE AVEC FONCTION DE CODAGE

(43) Veröffentlichungstag der Anmeldung: 06.12.2017
(73) Patentinhaber: Aptiv Technologies Limited, St. Michael (BB)
(72) Erfinder: LUDWIG, Martin, 42349 Wuppertal (DE); DROESBEKE, Gert, 28230 Epernon (FR)
(74) Vertreter: Robert, Vincent

(56) Entgegenhaltungen:
- EP-A1- 0 740 367
- EP-A1- 0 803 937
- EP-A2- 0 727 844
- EP-A2- 1 235 306
- WO-A1-2015/008608

## Beschreibung

Die Erfindung betrifft einen gedichteten, elektrischen Stecker zur Verwendung in Applikationen für high speed Datenübertragung.

Mit der Weiterentwicklung der elektronischen Fahrerassistenzsystemen verändern sich die Fahrzeuge und die dazugehörige Technologie. Die Menge an Daten, die zum Beispiel von einem Kamera-Array erzeugt werden, können über ein herkömmliches Controller Area Network (CAN) - Kommunikationsnetz mit einer Übertragungsrate von ungefähr 500 kbps nicht mehr in Echtzeit übertragen werden. Eine Lösung verspricht der Ethernet Standard, der aus der Computertechnik bekannt ist. Er wird von den Fahrzeugherstellern als ein stabiles Kommunikations-Schema für zukünftige Fahrzeug-Netzwerke angesehen. Da sich die klimatischen Verhältnisse in einem Fahrzeug wesentlich von denjenigen in einer Büroumgebung unterscheiden, müssen die Verbindungselemente und elektrischen Leitungen auf den Einsatz im Fahrzeug angepasst werden. Die Komponenten müssen über ihren gesamten Lebenszyklus zuverlässig funktionieren und robust gegenüber starken Temperaturschwankungen und Vibrationseinfluss sein. Da sich intelligente Knoten auch in Bereichen befinden können, die erhöhter Feuchtigkeit ausgesetzt sind, wie zum Beispiel in einem Außenspiegel, müssen die Steckverbindungen in jedem Falle wasserdicht sein. Zudem müssen die Komponenten so klein wie möglich sein, um das benötigte Volumen im Fahrzeug gering zu halten. Natürlich sollen die Komponenten, wie es in der Automobilindustrie üblich ist, in der Herstellung und Montage besonders preiswert sein. All diese Anforderungen stellen die Entwickler vor Probleme.

EP 0 727 844 A2, EP 0 740 367 A1, und EP 1 235 306 A2 offenbaren elektrische Stecker gemäß dem Oberbegriff des Anspruchs 1. Die Aufgabe der Erfindung ist es, einen elektrischen Stecker bereitzustellen, der in Fahrzeugen als Verbindungselemente in Hight-Speed-Datennetzen eingesetzt werden kann. Wobei der Stecker mechanisch robust sowie auch in Bereichen mit erhöhtem Feuchtigkeitsaufkommen einsetzbar sein muss.

Die Aufgabe wird durch den Gegenstand des Anspruchs 1 gelöst.

Insbesondere durch einen Elektrischer Stecker umfassend ein erstes Steckergehäuse, mit einer im Wesentlichen senkrecht zur Steckachse angeordneten Wand, wobei die Wand eine Öffnung zum Einführen eines zweiten Steckergehäuses aufweist. Von der Wand erstreckt sich, konzentrisch um die Öffnung, ein erster Kragen. Von der Wand erstreckt sich, konzentrisch um den ersten Kragen, ein zweiter Kragen, wobei der erste Kragen und der zweite Kragen voneinander beabstandet sind. Ein hülsenförmiges Kodierelement ist mit einem ersten Ende an dem freien Ende des ersten Kragens befestigt. Der erste Kragen und das hülsenförmige Kodierelement sind konzentrisch um die Öffnung angeordnet. In einem Dichtungsbereich zwischen dem ersten Kragen und dem zweiten Kragen ist ein Dichtelement angeordnet. Das hülsenförmige Kodierelement weist Stützmittel an seinem ersten Ende auf, die geeignet sind, das Dichtelement in seiner Position zu halten.

Der mehrteilige Aufbau des erfinderischen Steckers erlaubt es, einen Stecker für eine Vielzahl verschiedener Gegenstecker oder Hubs anzupassen. Allein der Einsatz eines, je nach Verwendungszweck (Gegenstecker oder Hub), ausgewählten Kodiertelements entscheidet darüber, ob der Stecker mechanisch mit der Gegenstelle verbunden werden kann. Die Mehrzahl der Steckerkomponenten sind also für alle Anwendungen gleich und können in großer Stückzahl produziert werden, was die Kosten im Rahmen hält. Nur das Kodierelement variiert. Das Kodierelement ist ein relativ preiswertes Spritzgussteil, bei dem sich die Varianz nicht so sehr in den Kosten wiederspiegelt. Beim Zusammenbau des Steckers wird zuerst das Dichtelement auf den ersten Kragen geschoben und danach wird das Kodierelement am Ende des freien Endes des ersten Kragens befestigt. Das Dichtelement, das zwischen den beiden Kragen angeordnet ist und dort die Verbindungsstelle zur Umwelt abdichtet, wenn der Gegenstecker mit dem Stecker verbunden ist, wird vom Kodierelement in seiner Position gehalten. Das Dichtmittel in Position zu halten ist äußerst wichtig, da bei unkorrekter Abdichtung Feuchtigkeit im Stecker zu Korrosion der Kontaktteile als auch zu einem Kurzschluss zwischen den Kontaktteilen führen kann und dadurch Fehler im Netzwerk auftreten können.

Vorteilhafte Ausbildungen der Erfindung sind den Unteransprüchen, der Beschreibung und der Zeichnung zu entnehmen.

Gemäß einer Ausführungsform weist ein erstes Ende des hülsenförmiges Kodierelements und das freie Ende des ersten Kragens Befestigungsmittel auf, die dazu geeignet sind, sie aneinander zu halten. Das Kodierelement kann sowohl lösbar als auch nicht lösbar mit dem freien Ende des ersten Kragens verbunden sein. Als Befestigungsmittel können, je nach Vorliebe und Anwendungsfall, schweißen, kleben aber auch clipsen oder Schrauben in Betracht gezogen werden.

Bevorzugt umfassen die Befestigungsmittel zylinderförmige Zapfen, die senkrecht von der Innenseite des hülsenförmigen Kodierelements ragen und mit kreisbogenförmigen Ausnehmungen im freien Ende zusammenwirken. Dieser Aufbau ist vorteilhaft, wenn eine lösbare Verbindung gewünscht wird. Die Kreisbogenförmigen Ausnehmungen sind so dimensioniert, dass die Zapfen hineinschnappen können und das Kodierelement sicher gehalten wird. Über die Dimensionierung des Kreisbogens und des Zapfendurchmessers lassen sich Verbindung sowie Lösekräfte einstellen.

Bevorzugt sind das erste Ende des hülsenförmigen Kodierelements und das freie Ende des ersten Kragens nur in einer spezifischen Ausrichtung zueinander miteinander verbindbar. Das Kodierelement lässt sich nur in einer Orientierung mit dem freien Ende des ersten Kragens verbinden, damit die Kodierungsmittel am zweiten Ende des Kodierelements immer in korrekter Position angeordnet sind.

Bevorzugt liegen das zweite Ende des hülsenförmigen Kodierelements und das freie Ende des zweiten Kragens nicht in einer Ebene, senkrecht zur Steckachse. Die Anforderung, das Kodierelement nicht wie üblicherweise bei herkömlichen Steckern mit dem freien Ende des zweiten Kragens abschließen zu lassen, kann daher kommen, dass das Kodierelement besonders geschützt werden soll. Dann kann der zweite Kragen in Steckrichtung länger ausgeführt werden. Wird der Kragen beim Zusammenstecken versehentlich gegen einen Gegenstand gedrückt (z. B. bei Blindmontage), schützt er das Kontaktelement. Das Kodierelement kann natürlich auch bewusst so dimensioniert werden, dass es über das freie Ende des zweiten Kragens ragt. Dieser Aufbau wird gewählt, wenn das Kodierelement als Führungselement zum Finden der korrekten Position zum Gegenstecker dient.

Bevorzugt ist die Ausdehnung des hülsenförmigen Kodierelements (50) in Steckrichtung größer als der Querschnitt des hülsenförmigen Kodierelements. Ein in Steckrichtung relativ langes Kodierelement bietet eine gute Führung entlang der Steckstrecke beim Zusammenstecken in den Gegenstecker. Wobei das Kodierelement in einem Führungsbereich des Gegensteckers teleskopisch gleitet.

Nach einer weiteren Ausführungsform ist innerhalb des Dichtungsbereiches der erste Kragen, auf einer dem Dichtelement zugewandten Dichtfläche, frei von Bindenähten und Graten. Der Dichtungsbereich muss unbedingt von Bindenähten und Graten frei sein, da das Dichtelement, das auf dieser Fläche angeordnet wird, sehr empfindlich auf Kanten reagiert und durch diese beschädigt werden könnte. Außerdem kann eine Bindenaht oder ein Grat das Dichtelement von der Dichtfläche abheben und das Dichtvermögen negativ beeinflussen.

Bevorzugt besteht das Dichtelement aus Silikon oder enthält Silikon. Silikon hat eine Vielzahl von positiven Eigenschaften für Dichtungszwecke, insbesondere in Fahrzeugen. Zum Beispiel das Rückstellungsvermögen nach Montage und Alterung.

Nach einer weiteren Ausführungsform weist das hülsenförmige Kodierelement an einem zweiten Ende ein Kodiermittel auf, das dazu geeignet ist, in Kombination mit einem Kodiermittel eines Gegensteckers, das vollständige mechanische Zusammenstecken der Stecker zu ermöglichen oder zu verhindern. Das zweite Ende des Kodierelements ist dazu ausgebildet, zu entscheiden, ob der Gegenstecker als korrekt akzeptiert wird oder nicht.

Bevorzugt ist das Kodiermittel mindestens eine Ausnehmung im hülsenförmigen Kodierelements, die sich vom zweiten Ende des hülsenförmigen Kodierelements in Richtung des ersten Endes erstreckt. Die Ausführung des Kodiermittels als Ausnehmung ist besonders einfach herzustellen und funktioniert effektiv. Eine rechteckige Ausnehmung oder ein Schlitz, der sich vom Ende des Kodierelements in das Material hinein erstreckt, kann sowohl beim Spritzgießen des Teils als auch später durch zum Beispiel Fräsen eingefügt werden. Dieses erhöht die Flexibilität bei der Produktion.

Als besonders vorteilhaft ist die Breite der Ausnehmung klein im Verhältnis zum Umfang des hülsenförmigen Kodierelements. Wird die Breite der Ausnehmung klein im Verhältnis zum Umfang des hülsenförmig Kodierelements gewählt, dann bleibt das hülsenförmig Kodierelement stabil gegen Kräfte, die aus einem falschen Montageversuch resultieren können. Nach einer weiteren Ausführungsform gibt die mindestens eine Ausnehmung über ihre Position und /oder Breite und/oder Tiefe und/oder Form die Kodierung vor. Das Kodierungsmittel kann alle denkbaren geometrischen Formen am zweiten Ende des Kodierelements annehmen. Auch dieses erhöht die Flexibilität bei der Produktion. Allerdings muss gewährleistet sein, dass der Gegenstecker ein entsprechendes Profil aufweist.

Bevorzugt ist der Querschnitt des hülsenförmigen Kodierelements rechteckig und die mindestens eine Ausnehmung in einem ebenen Bereich des hülsenförmigen Kodierelements eingebracht. Eine rechteckige Ausführungsform unterstützt bei der Montage das Positionieren des Kodierelements auf dem ersten Kragen.

Bevorzugt ist der Querschnitt des hülsenförmigen Kodierelements quadratisch. Der quadratische Querschnitt erlaubt, das Dichtelement quadratisch auszuführen, was bei der Montage eine fehlerhafte Anordnung des Dichtelements auf dem ersten Kragen verhindert.

Nach einer weiteren Ausführungsform weist das hülsenförmigen Kodierelements in jedem ebenen Bereich eine Ausnehmung auf, wobei die Ausnehmungen nicht gleichmäßig über den Umfang des hülsenförmigen Kodierelements verteilt sind. Die ungleichmäßige Verteilung der Ausnehmungen ermöglicht eine Vielzahl von Kodiermöglichkeiten, bei gleichzeitiger guter Führung des Steckers in den Ausnehmungen beim Zusammenschieben der Stecker.

Vorteilhafterweise wird das Stützmittel durch die Endfläche des ersten Endes des Kodierelements gebildet. Die Endfläche bildet einen Anschlag für das Dichtelement, sodass das Dichtelement nicht über das freie Ende des ersten Kragens rutschen kann.

Bevorzugt sind innerhalb des ersten Kragens Haltemittel zum Halten des zweiten Steckergehäuses vorgesehen. Die Haltemittel sind typischerweise Rastelemente, die das zweite Gehäuse in einer vorgegebenen Position im ersten Gehäuse halten.

Nachfolgend wird die Erfindung anhand einer vorteilhaften Ausführungsform rein beispielhaft unter Bezugnahme auf die beigefügte Zeichnungen beschrieben. Es zeigen:
- Fig. 1: zeigt eine perspektivische Darstellung des elektrischen Steckers.
- Fig. 2: zeigt eine perspektivische Darstellung des elektrischen Steckers mit teilweise entfernten zweiten Kragen.
- Fig. 3: zeigt einer Explosionsdarstellung des elektrischen Steckers
- Fig. 4: zeigt eine perspektivische Darstellung des Kodierelements, insbesondere des ersten Endes
- Fig. 5: zeigt das erste Steckergehäuse in perspektivische Darstellung.
- Fig. 6: zeigt eine Schnittdarstellung des elektrischen Steckers, teilweise aufgesteckt auf einen Gegenstecker.

Fig. 1 zeigt den erfinderischen Stecker 10 in einer perspektivischen Darstellung. Die Darstellung zeigt den Bereich, der beim Zusammenstecken mit dem Gegenstecker 110 verbunden wird. Der zweite Kragen 26 umschließt teilweise das Kodierelement 50, das wiederum das zweite Steckergehäuse 40 teilweise umschließt. Vom zweiten Ende 52 her erstrecken sich schlitzförmige Ausnehmungen 57, geradlinig, entlang der Steckachse X in das Material des Kodierelement 50. Das Kodierelement 50 hat in dieser Darstellung vier Ausnehmung 57 über seinen Umfang verteilt. Das zweite Steckergehäuse 40 befindet sich zentral gehalten im ersten Steckergehäuse 20. Das zweite Steckergehäuse 40 ist etwas zurückgesetzt im Verhältnis zum zweiten Ende 52 des Kodierelement 50 angebracht. So wird sichergestellt, dass beim Zusammenstecken zuerst das Kodierelement 50 seine Führung finden muss, bevor das zweite Steckergehäuse 40 sein Gegenstück findet. Dieser Aufbau schützt das kleine, zweite Steckergehäuse 40 vor Beschädigung.

In Fig. 2 ist ein Teil des zweiten Kragens 26 entfernt worden, um den Blick auf das Dichtelement 30 und das vollständige Kodierelement 50 zu ermöglichen. Es ist gut zu sehen, dass das Dichtelement nicht verrutschen kann. Die Ausnehmungen 57 im Kodierelement 50 erstrecken sich in dieser Darstellung fast bis zum ersten Ende 51 des Kodierelement 50.

Fig. 3 zeigt in Explosionsdarstellung das erste Steckergehäuse 20, das Dichtelement 30 sowie das Kodierelement 50. In dieser Darstellung ist zu erahnen, wie der elektrische Stecker 20 zusammengebaut wird. Zuerst wird das Dichtelement 30 in den Dichtungsbereich 29 (hier nicht zu sehen) gebracht und danach das Kodierelement 50 an dem freien Ende des ersten Kragens befestigt. Das zweite Steckergehäuse 40 kann vor oder nach der Montage des Dichtelements 30 innerhalb des ersten Kragens 23 befestigt werden.

Fig. 4 zeigt eine perspektivische Darstellung des Kodierelements 50, insbesondere seines ersten Endes 51. Hierbei ist zu sehen, dass eine umlaufende Endfläche 54 den Abschluss bildet. Diese Endfläche 54 verhindert ein Verrutschen des Dichtelements 30 im Dichtungsbereich 28. Des Weiteren sind Zapfen 55 dargestellt, die sich von der Innenseite des Kodierelements 50 erstrecken. Diese Zapfen 55 bilden zusammen mit den Ausnehmungen 31 im ersten Kragen 23 Haltemittel, die das Kodierelement 50 am freien Ende 25 des ersten Kragens 23 halten. Durch die Auswahl des Durchmessers der Zapfen 55 und der Form und Größe der Ausnehmungen 31 am freien Ende 25 des ersten Kragens 23 kann die zum Verbinden und Lösen benötigte Kraft eingestellt werden. Wie in Fig. 5 zu sehen ist, wird durch den ersten Kragen 23, den zweiten Kragen 26 und die Wand 21 ein in Steckrichtung X offener Dichtungsbereich 28 definiert. Beim Zusammenstecken mit einem Gegenstecker 110 schiebt sich ein Gegenkragen 126 in den Dichtungsbereich 28 und wird dort vom Dichtelement 30 gedichtet wie in Fig. 6 angedeutet.

## Patentansprüche

1. Elektrischer Stecker (10) umfassend ein erstes Steckergehäuse (20), mit einer im Wesentlichen senkrecht zur Steckachse (X) angeordneten Wand (21), wobei die Wand eine Öffnung (22) aufweist, von der Wand erstreckt sich, konzentrisch um die Öffnung, ein erster Kragen (23), von der Wand erstreckt sich, konzentrisch um den ersten Kragen, ein zweiter Kragen (26), wobei der erste Kragen und der zweite Kragen voneinander beabstandet sind, ein Kodierelement (50) ist mit einem ersten Ende (51) an dem freien Ende (25) des ersten Kragens befestigt, wobei in einem Dichtungsbereich (28) zwischen dem ersten Kragen (23) und dem zweiten Kragen (26) ein Dichtelement (30) angeordnet ist, wobei das Kodierelement (50) Stützmittel an seinem ersten Ende (51) aufweist, die geeignet sind, das Dichtelement in seiner Position zu halten **dadurch gekennzeichnet** das, die Öffnung (22) zum Einführen eines zweiten Steckergehäuses (40) ausgebildet ist und das Kodierelement hülsenförmig ausgebildet ist, wobei der erste Kragen und das hülsenförmige Kodierelement konzentrisch um die Öffnung angeordnet sind.

2. Elektrischer Stecker (10) nach Anspruch 1, **dadurch gekennzeichnet, dass** ein erstes Ende (51) des hülsenförmiges Kodierelements (50) und das freie Ende (25) des ersten Kragens (23) Befestigungsmittel aufweisen, die dazu geeignet sind, sie aneinanderzuhalten.

3. Elektrischer Stecker (10) nach Anspruch 2, **dadurch gekennzeichnet, dass** die Befestigungsmittel zylinderförmige Zapfen (55), die senkrecht von der Innenseite des hülsenförmigen Kodierelements (50) ragen und mit kreisbogenförmigen Ausnehmungen (31) im freien Ende (25) zusammenwirken, umfassen.

4. Elektrischer Stecker (10) nach einem der Ansprüche 2 oder 3, **dadurch gekennzeichnet, dass** das erste Ende (51) des hülsenförmigen Kodierelements (50) und das freie Ende (25) des ersten Kragens (26) nur in einer spezifischen Ausrichtung zueinander, miteinander verbindbar sind.

5. Elektrischer Stecker (10) nach einem der vorhergehenden Ansprüche, **dadurch gekennzeichnet, dass** ein zweites Ende (52) des hülsenförmigen Kodierelements (50) und ein freies Ende (27) des zweiten Kragens (26), nicht in einer Ebene, senkrecht zur Steckachse (X) liegen.

6. Elektrischer Stecker (10) nach einem der vorhergehenden Ansprüche, **dadurch gekennzeichnet, dass** die Länge des hülsenförmigen Kodierelements (50) in Steckrichtung (X) größer ist als der Querschnitt des hülsenförmigen Kodierelements.

7. Elektrischer Stecker (10) nach einem der vorhergehenden Ansprüche, **dadurch gekennzeichnet, dass** innerhalb des Dichtungsbereiches (28) der erste Kragen, auf einer dem Dichtelement (30) zugewandten Dichtfläche (29), frei von Bindenähten und Graten ist.

8. Elektrischer Stecker (10) nach einem der vorhergehenden Ansprüche, **dadurch gekennzeichnet, dass** das Dichtelement (30) aus Silikon besteht oder Silikon enthält.

9. Elektrischer Stecker (10) nach einem der vorhergehenden Ansprüche, **dadurch gekennzeichnet, dass** das hülsenförmige Kodierelement (50) an einem zweiten Ende (52) ein Kodiermittel aufweist, das dazu geeignet ist, in Kombination mit einem Kodiermittel eines Gegensteckers (110) das vollständige mechanische Zusammenstecken der Stecker zu ermöglichen oder zu verhindern.

10. Elektrischer Stecker (10) nach Anspruch 9, **dadurch gekennzeichnet, dass** das Kodiermittel mindestens eine Ausnehmung (57) im hülsenförmigen Kodierelements (50) ist, die sich vom zweiten Ende (52) des hülsenförmigen Kodierelements (50) entlang der Steckachse (X) in Richtung des ersten Endes (51) erstreckt.

11. Elektrischer Stecker (10) nach Anspruch 10 **dadurch gekennzeichnet, dass** die Breite der Ausnehmung (57) klein im Verhältnis zum Umfang des hülsenförmigen Kodierelements ist.

12. Elektrischer Stecker (10) nach Anspruch 10 bis 11, **dadurch gekennzeichnet, dass** der Querschnitt des hülsenförmigen Kodierelements (50) rechteckig ist und die mindestens eine Ausnehmung (57) in einem ebenen Bereich des hülsenförmigen Kodierelements (50) eingebracht ist.

13. Elektrischer Stecker (10) nach einem der vorhergehenden Ansprüche, **dadurch gekennzeichnet, dass** der Querschnitt des hülsenförmigen Kodierelements (50) quadratisch ist.

14. Elektrischer Stecker (10) nach Anspruch 12, **dadurch gekennzeichnet, dass** das hülsenförmigen Kodierelements (50) in jedem ebenen Bereich eine Ausnehmung (57) aufweist, wobei die Ausnehmungen nicht gleichmäßig über den Umfang des hülsenförmigen Kodierelements (50) verteilt sind.

15. Elektrischer Stecker (10) nach einem der vorhergehenden Ansprüchen, **dadurch gekennzeichnet, dass** das Stützmittel durch die Endfläche (54) des ersten Endes (51) des Kodierelements (50) gebildet wird.

## Claims

1. Electrical connector (10) comprising a first connector housing (20) having a wall (21) substantially perpendicular to the connecting axis (X), the wall having an opening (22), a first collar (23) extends from the wall concentrically around the opening, a second collar (26) extends from the wall concentrically around the first collar, the first collar and the second collar are spaced apart, a coding element (50) is attached with a first end (51) to the free end (25) of the first collar, wherein a sealing element (30) is arranged in a sealing area (28) between the first collar (23) and the second collar (26), wherein the coding element (50) includes supporting means at its first end (51) which are suitable to hold the sealing element in its position, **characterized in that** the opening (20) is adapted for inserting a second connector housing (40) and the coding element is sleeve-shaped, wherein the first collar and the sleeve-shaped coding element are arranged concentrically around the opening.

2. Electrical connector (10) according to claim 1, **characterized in that** a first end (51) of the sleeve-shaped coding element (50) and the free end (25) of the first collar (23) include fastening means adapted to hold them together.

3. Electrical connector (10) according to claim 2, **characterized in that** the fastening means comprise cylindrical pegs (55) projecting perpendicularly from the inside of the sleeve-shaped coding element (50) and cooperating with circular-arc-shaped recesses (31) in the free end (25).

4. Electrical connector (10) according to one of claims 2 or 3, **characterized in that** the first end (51) of the sleeve-shaped coding element (50) and the free end (25) of the first collar (26) can only be connected in a specific orientation.

5. Electrical connector (10) according to one of the preceding claims, **characterized in that** a second end (52) of the sleeve-shaped coding element (50) and a free end (27) of the second collar (26) are not in one plane, perpendicular to the connecting axis (X).

6. Electrical connector (10) according to one of the preceding claims, **characterized in that** the length of the sleeve-shaped coding element (50) in the connecting direction (X) is larger than the cross-section of the sleeve-shaped coding element.

7. Electrical connector (10) according to one of the preceding claims, **characterized in that**, within the sealing area (28), the first collar is free of joint lines and ridges on a sealing surface (29) facing the sealing element (30).

8. Electrical connector (10) according to one of the preceding claims, **characterized in that** the sealing element (30) is made of silicone or contains silicone.

9. Electrical connector (10) according to one of the preceding claims, **characterized in that** the sleeve-shaped coding element (50) comprises a coding means at a second end (52) which is suitable, in combination with a coding means of a mating connector (110), to enable or prevent full mechanical connection of the connectors.

10. Electrical connector (10) according to claim 9, **characterized in that** the coding means is at least one recess (57) in the sleeve-shaped coding element (50) which extends from the second end (52) of the sleeve-shaped coding element (50) along the connecting axis (X) in the direction of the first end (51).

11. Electrical connector (10) according to claim 10, **characterized in that** the width of the recess (57) is small in relation to the circumference of the sleeve-shaped coding element.

12. Electrical connector (10) according to claim 10 to 11, **characterized in that** the cross-section of the sleeve-shaped coding element (50) is rectangular and the at least one recess (57) is provided in a flat area of the sleeve-shaped coding element (50).

13. Electrical connector (10) according to one of the preceding claims, **characterized in that** the cross-section of the sleeve-shaped coding element (50) is square-shaped.

14. Electrical connector (10) according to claim 12, **characterized in that** the sleeve-shaped coding element (50) has a recess (57) in each flat area, wherein the plurality of recess not being uniformly distributed over the circumference of the sleeve-shaped coding element (50).

15. Electrical connector (10) according to one of the preceding claims, **characterized in that** the supporting means is formed by the end face (54) of the first end (51) of the coding element (50).

## Revendications

1. Prise électrique (10) comportant un premier boîtier de prise (20) pourvu d'une paroi (21) agencée sensiblement perpendiculairement à l'axe d'enfichage (X),
dans laquelle
la paroi présente une ouverture (22),
une première collerette (23) s'étend à partir de la paroi concentriquement autour de l'ouverture,
une seconde collerette (26) s'étend à partir de la paroi concentriquement autour de la première collerette,
la première collerette et la seconde collerette sont espacées l'une de l'autre,
un élément de codage (50) est fixé par une première extrémité (51) à l'extrémité libre (25) de la première collerette,
un élément d'étanchéité (30) est agencé dans une zone d'étanchéité (28) entre la première collerette (23) et la seconde collerette (26), l'élément de codage (50) comprend des moyens de soutien à sa première extrémité (51), qui sont aptes à maintenir l'élément d'étanchéité dans sa position,
**caractérisée en ce que**
l'ouverture (22) est réalisée pour introduire un second boîtier de prise (40) et l'élément de codage est réalisé en forme de douille, la première collerette et l'élément de codage en forme de douille étant agencés concentriquement autour de l'ouverture.

2. Prise électrique (10) selon la revendication 1,
**caractérisée en ce que**
une première extrémité (51) de l'élément de codage en forme de douille (50) et l'extrémité libre (25) de la première collerette (23) comprennent des moyens de fixation aptes à les maintenir ensemble.

3. Prise électrique (10) selon la revendication 2,
**caractérisée en ce que**
les moyens de fixation comprennent des tourillons cylindriques (55) qui s'étendent perpendiculairement à partir du côté intérieur de l'élément de codage en forme de douille (50) et qui coopèrent avec des évidements (31) en forme d'arc de cercle dans l'extrémité libre (25).

4. Prise électrique (10) selon l'une des revendications 2 ou 3,
**caractérisée en ce que**
la première extrémité (51) de l'élément de codage en forme de douille (50) et l'extrémité libre (25) de la première collerette (26) sont susceptibles d'être reliées l'une à l'autre uniquement dans une orientation mutuelle spécifique.

5. Prise électrique (10) selon l'une des revendications précédentes,
**caractérisée en ce que**
une seconde extrémité (52) de l'élément de codage en forme de douille (50) et une extrémité libre (27) de la seconde collerette (26) se situent perpendiculairement à l'axe d'enfichage (X) sans être dans un plan.

6. Prise électrique (10) selon l'une des revendications précédentes,
**caractérisée en ce que**
la longueur de l'élément de codage en forme de douille (50) en direction d'enfichage (X) est plus grande que la section transversale de l'élément de codage en forme de douille.

7. Prise électrique (10) selon l'une des revendications précédentes,
**caractérisée en ce que**
à l'intérieur de la zone d'étanchéité (28), la première collerette est dépourvue de cordons de liaison et de bavures sur une surface d'étanchéité (29) tournée vers l'élément d'étanchéité (30).

8. Prise électrique (10) selon l'une des revendications précédentes,
**caractérisée en ce que**
l'élément d'étanchéité (30) est constitué en silicone ou contient du silicone.

9. Prise électrique (10) selon l'une des revendications précédentes,
**caractérisée en ce que**
à une seconde extrémité (52), l'élément de codage en forme de douille (50) comprend un moyen de codage qui, en combinaison avec un moyen de codage d'une prise antagoniste (110), est apte à permettre ou à empêcher l'enfichage mécanique complet des prises.

10. Prise électrique (10) selon la revendication 9,
**caractérisée en ce que**
le moyen de codage est au moins un évidement (57) dans l'élément de codage en forme de douille (50), qui s'étend à partir de la seconde extrémité (52) de l'élément de codage en forme de douille (50) le long de l'axe d'enfichage (X) en direction de la première extrémité (51).

11. Prise électrique (10) selon la revendication 10,
**caractérisée en ce que**
la largeur de l'évidement (57) est petite par rapport au périmètre de l'élément de codage en forme de douille.

12. Prise électrique (10) selon la revendication 10 à 11,
**caractérisée en ce que**
la section transversale de l'élément de codage en forme de douille (50) est rectangulaire et ledit au moins un évidement (57) est ménagé dans une zone plane de l'élément de codage en forme de douille (50).

13. Prise électrique (10) selon l'une des revendications précédentes,
**caractérisée en ce que**
la section transversale de l'élément de codage en forme de douille (50) est carrée.

14. Prise électrique (10) selon la revendication 12,
**caractérisée en ce que**
l'élément de codage en forme de douille (50) présente un évidement (57) dans chaque zone plane, les évidements étant répartis irrégulièrement sur le pourtour de l'élément de codage en forme de douille (50).

15. Prise électrique (10) selon l'une des revendications précédentes,
**caractérisée en ce que**
le moyen de soutien est formé par la surface terminale (54) de la première extrémité (51) de l'élément de codage (50).
